# EUROPÄISCHE PATENTSCHRIFT

(11) **EP 2 495 176 B1**
(45) Veröffentlichungstag und Bekanntmachung des Hinweises auf die Patenterteilung: **21.08.2013**
(21) Anmeldenummer: 11156883.8
(22) Anmeldetag: 03.03.2011
(51) Int. Cl.: B65B 7/28, B67B 3/20

(54) **Vorrichtung zum Verschließen von Behältern**
Container capping apparatus
Dispositif destiné à fermer des récipients

(43) Veröffentlichungstag der Anmeldung: 05.09.2012
(73) Patentinhaber: UHLMANN PAC-SYSTEME GmbH & Co. KG, 88471 Laupheim (DE)
(72) Erfinder: Kronawitter, Michael, 89179, Beimerstetten (DE); Noe, Joachim, 89584, Ehingen (DE)
(74) Vertreter: Wächter, Jochen

(56) Entgegenhaltungen:
- EP-A1- 0 745 555
- EP-A1- 0 863 106
- WO-A1-2005/007556
- DE-B- 1 006 292

## Beschreibung

Die vorliegende Erfindung betrifft eine Vorrichtung gemäß dem Oberbegriff des Anspruchs 1 zum Verschließen von aufrecht stehenden Behältern. Eine gattungsgemäße Vorrichtung ist aus der EP 0 745 555 A1 bekannt.

Derartige Vorrichtungen sind beispielsweise Teil einer Abfüll- und Verpackungsanlage in der kosmetischen oder pharmazeutischen Industrie und arbeiten häufig getaktet, wobei eine bestimmte Anzahl von herangeführten, mit Produkten gefüllten Behältern gleichzeitig von oben von mehreren Kappenschließeinheiten verschlossen werden, während die Behälter kurzzeitig auf ihrer Fördervorrichtung angehalten sind. Die Zuführung der Kappen der Behälter erfolgt im Allgemeinen separat von der Seite und derart, dass die Kappenschließeinheiten in einem Vorgang, der mehrere Bewegungen umfasst, die zugeführten Kappen aufgreifen und anschließend z.B. durch Verschraubung auf die Behälter aufbringen.

Für diesen Vorgang, bei dem die zugeführten Kappen aufgegriffen und in die Absenkposition für das Aufbringen auf den Behälter verfahren werden müssen, steht nur wenig Zeit zur Verfügung. In dieser kurzen Zeit müssen relativ hohe Massen bewegt werden.

Eine verbesserte Ausführungsform für eine Kappenschließeinheit ist in der DE 199 46 374 A1 beschrieben. Dabei werden die herangeführten Kappen von einem innerhalb der Verschraubeinrichtung angeordneten Vakuum zum richtigen Zeitpunkt angesaugt, das kurz vor dem Aufschrauben wieder abgeschaltet wird.

EP 0 745 555 A1 offenbart eine Vorrichtung zum Verschließen von Behältern mit Kappen. Die Kappen werden über einen Schacht, eine Aufnahmevorrichtung und eine Führung durch eine Bewegungsvorrichtung unter die Greifeinheiten bewegt. Von diesen Greifeinheiten, die sich am Ende von zwei Antriebswellen befinden, werden die Kappen aufgenommen und in einer Abwärtsbewegung auf die Behälter geschraubt.

Es ist die Aufgabe der vorliegenden Erfindung, eine Vorrichtung zum Verschließen von Behältern bereitzustellen, die einen schnelleren Durchsatz liefert und gleichzeitig durch ihre robuste Konstruktion und ihren einfachen Aufbau nur geringe Wartungskosten erzeugt.

Diese Aufgabe wird durch die Merkmale des Anspruchs 1 gelöst.

Erfindungsgemäß umfasst die Vorrichtung zum Verschließen von Behältern eine erste Zuführeinrichtung für Behälter zum getakteten Zuführen von Behältern in einer Transportrichtung, eine zweite Zuführeinrichtung für Kappen, die eine Anzahl von Kappengreifeinheiten aufweist, und eine Verschließeinrichtung, die eine der Anzahl von Kappengreifeinheiten entsprechende Anzahl von Kappenschließeinheiten aufweist, die dazu eingerichtet sind, die Behälter mit den Kappen in einer Absenkrichtung zu die im Wesentlichen senkrecht zur Transportrichtung der ersten Zuführeinrichtung ist, verschließen, wobei die Verschließeinrichtung in und gegen die Absenkrichtung beweglich ist die zweite Zuführeinrichtung im Wesentlichen senkrecht zur Absenkrichtung bewegbar ist und die Anzahl von Kappengreifeinheiten des zweiten Zuführeinrichtung in Absenkrichtung mit der Verschließeinrichtung abschnittsweise zwangsgeführt ist. Durch die Zwangsführung kann sich die Verschließeinrichtung mit den Kappenschließeinheiten in Absenkrichtung ohne Zwischenstopp bewegen, woraus sich ein erheblicher konstruktiver Vorteil ergibt, da lediglich die Bewegung entlang einer Richtung angetrieben und gesteuert werden muss.

Erfindungsgemäβ ist die Absenkrichtung im wesentlichen senkrecht zur Transportrichtung der ersten Zuführeinrichtung. Dadurch ist es möglich, gleichzeitig mehrere Behälter mit Kappen zu verschließen. Dabei ist es auch möglich, die Behälter auf einer Kreisbahn heranzuführen.

Erfindungsgemäβ ist die zweite Zuführeinrichtung im wesentlichen senkrecht zur Absenkrichtung beweglich. Dabei weist die Verschließeinrichtung vorteilhafter Weise ein Mitnehmerelement auf, das mit einem Anschlag der zweiten Zuführeinrichtung derart zusammenwirkt, dass die Bewegung der Verschließeinrichtung in Absenkrichtung die Zwangsführung der Anzahl von Kappengreifeinheiten bewirkt. Dadurch wird ermöglicht, dass in der Zeit, während der neue Behälter in Transportrichtung über die erste Zuführeinrichtung zugeführt werden und in der die Verschließeinrichtung mit den Kappenschließeinheiten sich in ihrer Ausgangsstellung befindet, die zweite Zuführeinrichtung mit den Kappengreifeinheiten senkrecht zur Transportrichtung der Behälter und senkrecht zur Absenkrichtung zurückfahren kann und die neuen Kappen mit den Kappengreifeinheiten abholen kann. Wenn die zweite Zuführeinrichtung dann mit den neuen Kappen in der horizontalen Ebene die Verschließposition erreicht hat und gleichzeitig die Kappenschließeinheiten der Verschließeinrichtung in Absenkrichtung verfahren, stößt das Mitnehmerelement der Verschließeinrichtung gegen den Anschlag auf der Absenkplatte der zweiten Zuführeinrichtung und bewirkt dadurch die Zwangsführung, wobei die Kappenschließeinheiten die nun über den Behältern positionierten Kappen erfassen und selbst halten können. Nach Lösen der Kappengreifeinheiten von den Kappen kann die zweite Zuführeinrichtung senkrecht zur Transportrichtung und senkrecht zur Absenkrichtung wieder zurückfahren.

Bevorzugt ist der Anschlag der zweiten Zuführeinrichtung auf einer Absenkplatte angeordnet, wobei die Absenkplatte bei Bewegung in Absenkrichtung gegen die Federkraft von einem oder mehreren Federelementen wirkt. Dabei sind die ein oder mehreren Federelemente vorteilhafter Weise zwischen der Absenkplatte und einem horizontal verfahrbaren Schlitten der zweiten Zuführeinrichtung angeordnet.

Mit der Gesamtkonstruktion mit Absenkplatte, Federelementen und horizontal verfahrbarem Schlitten, die sämtlich Bestandteil der zweiten Zuführeinrichtung sind, gelingt es auf einfache Weise, die zweite Zuführeinrichtung wieder in ihre Ausgangsposition zu bringen. Wird der Schlitten horizontal nach hinten verfahren, so bewegen sich die an der Absenkplatte befestigten Kappengreifeinheiten wieder weg von den Behältern und Kappenschließeinheiten, und der Anschlag auf der Absenkplatte fährt derart unter dem Mitnehmerelement der Verschließeinrichtung durch, dass das Zusammenwirken wieder gelöst wird. Dadurch wirkt die Kraft der Federelemente auf die Absenkplatte entgegen der Absenkrichtung und bewegt die Absenkplatte nach oben. Nach vollständigem Zurückfahren des horizontal verfahrbaren Schlittens ist die Ausgangsposition der zweiten Zuführeinrichtung wieder für den nächsten Verschließzyklus erreicht.

Der horizontal verfahrbare Schlitten ist vorzugsweise mittels eines Spindelantriebs angetrieben.

Mit besonderem Vorteil weist jede Kappengreifeinheit einen pneumatischen Antrieb zum Greifen und Loslassen der Kappen auf. Derartige pneumatische Antriebe sind zuverlässig und weisen eine einfache Konstruktion auf. Alternativ können jedoch auch andere geeignete Antriebe für die Kappengreifeinheiten verwendet werden.

Vorteilhafter Weise weist jede Kappenschließeinheit einen Spindelantrieb zum Aufschrauben der Kappen auf die Behälter in Absenkrichtung auf. Dabei weisen die Kappen vorzugweise ein Innengewinde und die Behälter ein Außengewinde auf.

Die vorliegende Erfindung wird nachfolgend anhand der in den Zeichnungen schematisch dargestellten Ausführungsbeispiele näher erläutert.
- Fig. 1: ist eine perspektivische Ansicht einer bevorzugten Ausführungsform der erfin-dungsgemäßen Vorrichtung zum Verschließen von Behältern in einer ersten Po-sition;
- Fig. 2: ist eine perspektivische Ansicht der erfindungemäßen Vorrichtung aus Fig. 1 in einer zweiten Position;
- Fig. 3: ist eine perspektivische Darstellung der erfindungsgemäßen Vorrichtung aus Fig. 1 in einer dritten Position;
- Fig. 4: ist eine perspektivische Rückansicht von ausgewählten Bestandteilen der erfin-dungsgemäßen Vorrichtung gemäß der in den Fig. 1 bis 3 dargestellten Ausfüh-rungsform; und
- Fig. 5: ist eine perspektivische Rückansicht der erfindungsgemäßen Vorrichtung gemäß der in den Fig. 1 bis 3 dargestellten Ausführungsform.

In Fig. 1 ist eine perspektivische Darstellung einer besonders bevorzugten Ausführungsform der erfindungsgemäßen Vorrichtung zum Verschließen von Behältern abgebildet. Die Vorrichtung 1 weist einen festen Rahmen 2 und eine erste Zuführeinrichtung 3 auf, auf der in einer Transportrichtung eine Mehrzahl von Behältern 5 von links nach rechts herantransportiert werden. In der dargestellten Ausführungsform ist die erfindungsgemäße Vorrichtung 1 eine Vorrichtung zum Verschrauben von mit entsprechenden Gewinden versehenen Kappen 10 auf Behälter 5, wobei gleichzeitig genau drei Behälter 5 in einem Takt von etwa bis zu 150 Behältern pro Minute verschlossen werden können.

Die Vorrichtung 1 umfasst weiter eine zweite Zuführeinrichtung 7, die unter anderem einen horizontal verfahrbaren Schlitten 8 umfasst und beweglich am Rahmen 2 befestigt ist. Entlang der ersten Zuführeinrichtung 3 weist die zweite Zuführeinrichtung 7 drei Kappengreifeinheiten 9 auf, in denen jeweils eine Kappe 10 zum Verschließen der Behälter 5 eingeklemmt ist. Die Kappen 10 werden jeweils durch die zweite Zuführeinrichtung 7 von hinten senkrecht zur Transportrichtung der ersten Zuführeinrichtung 3 herangeführt.

Weiterhin weist die erfindungsgemäße Vorrichtung 1 eine Verschließeinrichtung 20 auf, die im oberen Bereich des Rahmens 2 derart beweglich angeordnet ist, dass sie z.B. mittels eines Servomotors in einer Absenkrichtung nach unten und gegen die Absenkrichtung nach oben bewegt werden kann. Der Antrieb über den Servomotor erfolgt in der dargestellten Ausführungsform linear.

Die Verschließeinrichtung 20 umfasst drei Kappenschließeinrichtungen 22, an deren Ende jeweils eine Verschraubeinheit 24 angeordnet ist. Angetrieben werden die Verschraubeinheiten 24 über Spindelantriebe, die von (nicht dargestellten) Servomotoren angetrieben sind. Die Verschraubeinheiten 24 sind derart eingerichtet, dass sie die Kappen 10 in Absenkrichtung jeweils mit einem Verschraubkopf aufnehmen und bei Aufsetzen auf die Behälter 5 aufschrauben können.

Eine in den Figuren nicht dargestellte Position der Bestandteile der erfindungsgemäßen Vorrichtung 1 zum Verschließen von Behältern ist die Ausgangssituation des Verschraubzyklus. Dabei steht die Verschließeinrichtung 20 mit ihren Kappenschließeinrichtungen 22 in der oberen, nicht abgesenkten Position. Auf der ersten Zuführeinrichtung 3 sind die aufrecht stehenden Behälter 5 an die entsprechende Verschließposition herangefahren, und die zweite Zuführeinrichtung 7 befindet sich in zurückgefahrener Position, in der die Kappengreifeinheiten 9 jeweils eine Kappe 10 für den Verschraubzyklus aufnehmen. Das Aufnehmen erfolgt mittels Zangen 15, die über einen pneumatischen Antrieb 11 betätigt werden. Alternativ ist auch ein anderer, z.B. elektrischer Antrieb der Zangen 15 denkbar. Die Kappenschließeinrichtungen 22 stehen in einigem Abstand über den auf der ersten Zuführeinrichtung 3 herangeführten Behältern 5. Die zweite Zuführeinrichtung 7 ist senkrecht zur Transportrichtung der ersten Zuführeinrichtung 3 und auch senkrecht zur Absenkrichtung der Verschließeinrichtung 20 nach hinten zurückgefahren und befindet sich in der hinteren Totlage.

Fig. 1 zeigt die erfindungsgemäße Vorrichtung der bevorzugten Ausführungsform in der im Verschraubzyklus nächsten Position, in der die zweite Zuführeinrichtung 7 aus ihrer hinteren Totlage mittels des horizontal verfahrbaren Schlittens 8 in Richtung der ersten Zuführeinrichtung 3 gefahren ist, so dass die in den Kappengreifeinheiten 9 befindlichen Kappen 10 sich genau zwischen den Behältern 5 und den Verschraubeinheiten 24 der Verschließeinrichtung 20 befinden. Deutlich ist sichtbar, wie die Zangen 15 der Kappengreifeinheiten die Kappen 10 so halten, dass die Verschraubeinheiten 24 bei Bewegung in Absenkrichtung die Kappen 10 erfassen können.

Die Verschließeinrichtung 20 befindet sich in der in Fig. 1 dargestellten Position noch in ihrer Ausgangsstellung, und man erkennt, dass sich ein an der Verschließeinrichtung 20 befindliches Mitnehmerelement 26 genau über einem Anschlag 28 befindet, der auf einer Absenkplatte 13 der zweiten Zuführeinrichtung 7 angeordnet ist. Das Mitnehmerelement 26 weist an seinem unteren Ende einen Stößel oder vorzugsweise eine Gleitrolle auf.

In Fig. 2 ist eine im Verschraubzyklus als nächstes folgende Position der erfindungsgemäßen Vorrichtung 1 abgebildet, wobei sich aus der in Fig. 1 dargestellten Position die Verschließeinrichtung 20 samt Kappenschließeinheiten 22 und Verschraubeinheiten 24 nach unten auf die Kappen 10 zu bewegt hat. Diese Position ist dadurch gekennzeichnet, dass das Mitnehmerelement 26 auf den Anschlag 28 aufgetroffen ist und die Zwangsführung der Kappengreifeinheiten 9 zusammen mit der Verschließeinrichtung 20 in Absenkrichtung begonnen hat. Die Zwangsführung wirkt im dargestellten Beispielsfall auf die Absenkplatte 13, an der die Kappengreifeinheiten 9 einschließlich pneumatischer Antriebe 11 befestigt sind.

Nach dem Auftreffen des Mitnehmerelements 26 auf den Anschlag 28 haben die Verschraubeinheiten 24 die Kappen 10 von oben erfasst, damit sie auf die Behälter 5 aufgeschraubt werden können. Die Kappen 10 werden dabei vorzugsweise mechanisch gehalten, wobei ergänzend eine Vakuumansaugung verwendet werden kann.

Wie in Fig. 2 dargestellt, lösen sich während der gemeinsamen Absenkbewegung der Verschraubeinheiten 24 und der Kappengreifeinheiten 9 kurz darauf die von dem pneumatischen Antrieb 11 angetriebenen Zangen 15 von den Kappen 10, die von den Verschraubeinheiten 24 erfasst wurden. Wenn sich die Zangen 15 von den Kappen 10 wie dargestellt gelöst und entfernt haben, ist eine Rückwärtsbewegung der zweiten Zuführeinrichtung 7 während der weiteren Absenkbewegung der Verschließeinrichtung 20 möglich.

Sobald die zweite Zuführeinrichtung 7 über den mittels Linearantrieb 32 angetriebenen horizontal verfahrbaren Schlitten 8 in Richtung der Ausgangsposition zurückfährt, gleitet der Anschlag 28 unter dem Mitnehmerelement 26 hindurch und löst so die Zwangsführung der Kappengreifeinheiten 9 mit der Verschließeinrichtung 20 auf. Dies hat zur Folge, dass sich die Absenkplatte 13 wieder gegen die Absenkrichtung nach oben bewegt, wie unter Bezugnahme auf Fig. 4 nachfolgend erläutert wird.

Fig. 4 ist eine perspektivische Rückansicht eines Teils der erfindungsgemäßen Vorrichtung gemäß der in den Fig. 1 bis 3 dargestellten Ausführungsform, insbesondere die für die Zwangsführung der Kappengreifeinheiten 9 verwendeten Bestandteile. Man erkennt die Absenkplatte 13, an deren (in Fig. 4 nicht sichtbaren) Vorderseite die Kappengreifeinheiten 9 sowie der Anschlag 28 angeordnet sind. Die Rückseite der Absenkplatte 13 ist in Absenkrichtung verschieblich auf einem Halterahmen 19 montiert, der wiederum fest mit dem Schlitten 8 verbunden ist. Weiterhin umfasst die Absenkplatte 13 in Absenkrichtung Ausnehmungen, in denen Federelemente 17 angeordnet sind, deren unteres Ende auf einem mit dem Halterahmen 19 verbundenen und in der Ausnehmung bewegbaren Anschlag aufsitzt und deren oberes Ende gegen die Absenkplatte 13 bzw. das Ende der Ausnehmung gedrückt wird. Die Federelemente 17 sitzen fest in den Ausnehmungen, wobei eine Bewegung der Absenkplatte 13 in Absenkrichtung bei vertikal unbewegtem Halterahmen 19 eine Kompression der Federelemente 17 bewirkt.

Ein Lösen der Zwangsführung der Absenkplatte 13 mit den Kappengreifeinheiten 9 durch das horizontale Verschieben mittels des Schlittens 8 nach hinten bewirkt also, dass die Federkraft der Federelemente 17 die Absenkplatte 13 wieder nach oben bewegt, und zwar in ihre Ausgangsstellung relativ zum Halterahmen 19. Es sind auch andere Rückstellmechanismen denkbar, z.B. über ein Gegengewicht (also mittels Schwerkraft) oder über magnetische Kräfte.

In Fig. 5 ist eine perspektivische Rückansicht der erfindungsgemäßen Vorrichtung abgebildet, wobei das Augenmerk darauf liegt, wie die zweite Zuführeinrichtung 7 horizontal, d.h. senkrecht zur Absenkrichtung und senkrecht zur Transportrichtung der ersten Zuführeinrichtung 3, verfahren wird. Der Antrieb erfolgt über einen am Rahmen 2 befestigten Servomotor 30, der über eine Kette einen Spindelantrieb 32 antreibt, an dessen Unterseite der horizontal verfahrbare Schlitten 8 angeordnet ist. Die Verbindung des Schlittens 8 mit dem Halterahmen 19 (siehe Fig. 4) wird über ein Winkelelement und die Platte 34 bewirkt. Aus der Zusammenschau der Fig. 4 und 5 ergibt sich damit die Konstruktion des rückwärtigen Teils der erfindungsgemäßen Vorrichtung 1 in ihrer bevorzugten Ausführungsform. Der Antrieb der zweiten Zuführeinrichtung 7 kann alternativ auf andere geeignete, dem Fachmann geläufige Art und Weise erfolgen.

Die in der dargestellten und ausführlich beschriebenen Ausführungsform verwendeten Antriebe und Verbindungen können durch gleich wirkende Elemente ausgetauscht werden. So kann der Spindelantrieb 32 durch einen Antrieb mit Linearmotor, einen Antrieb mit Zahnriemen oder einen pneumatischen Antrieb ersetzt werden. Ebenso kann der pneumatische Antrieb 11 durch einen elektrischen Antrieb, einen elektromagnetischen Antrieb oder einen Antrieb mittels Federkraft ersetzt werden. Bei der hier verwendeten Ausführungsform wurde insbesondere Wert auf eine mechanisch zuverlässige und robuste Lösung gelegt, die möglichst wenig Komplexität aufweist und möglichst wartungsarm ist.

Mit dem erfindungsgemäßen Gegenstand wurde eine Vorrichtung zum Verschließen von Behältern bereitgestellt, bei der nur möglichst geringe Massen beschleunigt werden, die eine höhere Verschließleistung und damit geringere Produktionskosten bietet, die durch ihre robuste Konstruktion eine hohe Maschinenverfügbarkeit aufweist und durch ihren einfachen konstruktiven Aufbau nur geringe Wartungskosten erzeugt.

## Patentansprüche

1. Vorrichtung (1) zum Verschließen von Behältern (5) mit
einer ersten Zuführeinrichtung (3) für Behälter (5) zum getakteten Zuführen von Behältern (5) in einer Transportrichtung,
einer zweiten Zuführeinrichtung (7) für Kappen (10), die eine Anzahl von Kappengreifeinheiten (9) aufweist, und
einer Verschließeinrichtung (20), die eine der Anzahl von Kappengreifeinheiten (9) entsprechende Anzahl von Kappenschließeinheiten (22) aufweist, die dazu eingerichtet sind, die Behälter (5) mit den Kappen (10) in einer Absenkrichtung, die im Wesentlichen senkrecht zur Transportrichtung der ersten Zuführeinrichtung (3) ist, zu verschließen, wobei die Verschließeinrichtung (20) in und gegen die Absenkrichtung bewegbar ist, wobei
die zweite Zuführeinrichtung (7) im Wesentlichen senkrecht zur Absenkrichtung bewegbar ist
**dadurch gekennzeichnet, dass**
die Anzahl von Kappengreifeinheiten (9) der zweiten Zuführeinrichtung in Absenkrichtung mit der Verschließeinrichtung (20) abschnittsweise zwangsgeführt ist.

2. Vorrichtung (1) nach Anspruch 1, **dadurch gekennzeichnet, dass** die Verschließeinrichtung (20) ein Mitnehmerelement (26) aufweist, das mit einem Anschlag (28) der zweiten Zuführeinrichtung (7) derart zusammenwirkt, dass die Bewegung der Verschließeinrichtung (20) in Absenkrichtung die Zwangsführung der Anzahl von Kappengreifeinheiten (9) bewirkt.

3. Vorrichtung (1) nach Anspruch 2, **dadurch gekennzeichnet, dass** der Anschlag (28) der zweiten Zuführeinrichtung (7) auf einer Absenkplatte (13) angeordnet ist, wobei die Absenkplatte (13) bei Bewegung in Absenkrichtung gegen die Federkraft von einem oder mehreren Federelementen (17) wirkt.

4. Vorrichtung (1) nach Anspruch 3, **dadurch gekennzeichnet, dass** die ein oder mehreren Federelemente (17) zwischen der Absenkplatte (13) und einem horizontal verfahrbaren Schlitten (8) angeordnet sind.

5. Vorrichtung (1) nach Anspruch 4, **dadurch gekennzeichnet, dass** der horizontal verfahrbare Schlitten (8) mittels eines Spindelantriebs (32) angetrieben ist.

6. Vorrichtung (1) nach einem der vorhergehenden Ansprüche, **dadurch gekennzeichnet, dass** jede Kappengreifeinheit (9) einen pneumatischen Antrieb (11) aufweist.

7. Vorrichtung (1) nach einem der vorhergehenden Ansprüche, **dadurch gekennzeichnet, dass** jede Kappenschließeinheit (22) einen Spindelantrieb zum Aufschrauben der Kappen (10) auf die Behälter (5) in Absenkrichtung aufweist.

## Claims

1. Device (1) for sealing containers (5), comprising:
a first feeding device (3) for containers (5), for feeding containers (5) in a clocked manner in a transport direction;
a second feeding device (7) for caps (10), said device comprising a number of cap gripper units (9); and
a sealing means (20) comprising a number of capping units (22) corresponding to the number of cap gripper units (9), said capping units being configured to seal the containers (5) with the caps (10) in a lowering direction which is substantially perpendicular to the transport direction of the first feeding device (3), the sealing means (20) being movable in and opposite to the lowering direction, the second feeding device (7) being movable in a direction substantially perpendicular to the lowering direction, **characterised in that** the number of cap gripper units (9) of the second feeding device are guided in a restricted manner in portions in the lowering direction by the sealing means (20).

2. Device (1) according to claim 1, **characterised in that** the sealing means (20) comprises a carrier element (26), which cooperates with a stop (28) of the second feeding device (7) in such a way that the movement of the sealing means (20) in the lowering direction brings about the restricted guidance of the number of cap gripper units (9).

3. Device (1) according to claim 2, **characterised in that** the stop (28) of the second feeding device (7) is arranged on a lowering plate (13), said lowering plate (13), when moving in the lowering direction, acting against the spring force of one or more spring elements (17).

4. Device (1) according to claim 3, **characterised in that** the one or more spring elements (17) are arranged between the lowering plate (13) and a horizontally movable slide (8).

5. Device (1) according to claim 4, **characterised in that** the horizontally movable slide (8) is driven by means of a spindle drive (32).

6. Device (1) according to any of the preceding claims, **characterised in that** each cap gripper unit (9) comprises a pneumatic drive (11).

7. Device (1) according to any of the preceding claims, **characterised in that** each capping unit (22) comprises a spindle drive for screwing the caps (10) onto the containers (5) in the lowering direction.

## Revendications

1. Dispositif (1) destiné à fermer des récipients (5), comprenant
un premier dispositif d'alimentation (3) pour des récipients (5), destiné à l'arrivée en cadence de récipients (5) dans une direction de transport,
un second dispositif d'alimentation (7) pour des capuchons (10), qui présente un nombre d'unités de prise de capuchons (9), et
un dispositif de fermeture (20), qui présente un nombre d'unités de fermeture de capuchons (22) correspondant au nombre d'unités de prise de capuchons (9), lesquelles unités de fermeture sont conçues pour fermer les récipients (5) par les capuchons (10) dans une direction d'abaissement, qui est essentiellement perpendiculaire à la direction de transport du premier dispositif d'alimentation (3), le dispositif de fermeture (20) étant déplaçable dans la direction d'abaissement et dans la direction contraire à la direction d'abaissement, le second dispositif d'alimentation (7) étant déplaçable de façon essentiellement perpendiculaire à la direction d'abaissement,
**caractérisé en ce que**
le nombre d'unités de prise de capuchons (9) du second dispositif d'alimentation est à guidage forcé par sections avec le dispositif de fermeture (20) dans la direction d'abaissement.

2. Dispositif (1) selon la revendication 1, **caractérisé en ce que** le dispositif de fermeture (20) présente un élément d'entraînement (26), qui coopère avec une butée (28) du second dispositif d'alimentation (7) de telle sorte que le déplacement du dispositif de fermeture (20) dans la direction d'abaissement provoque le guidage forcé du nombre d'unités de prise de capuchons (9).

3. Dispositif (1) selon la revendication 2, **caractérisé en ce que** la butée (28) du second dispositif d'alimentation (7) est disposée sur une plaque d'abaissement (13), la plaque d'abaissement (13), lors du déplacement dans la direction d'abaissement, agissant contre la force de ressort d'un ou de plusieurs éléments à ressort (17).

4. Dispositif (1) selon la revendication 3, **caractérisé en ce que** le ou les plusieurs éléments à ressort (17) sont disposés entre la plaque d'abaissement (13) et un chariot (8) déplaçable horizontalement.

5. Dispositif (1) selon la revendication 4, **caractérisé en ce que** le chariot (8), déplaçable horizontalement, est entraîné au moyen d'un dispositif d'entraînement à broche (32).

6. Dispositif (1) selon l'une des revendications précédentes, **caractérisé en ce que** chaque unité de prise de capuchons (9) présente une commande pneumatique (11).

7. Dispositif (1) selon l'une des revendications précédentes, **caractérisé en ce que** chaque unité de fermeture de capuchons (22) présente un dispositif d'entraînement à broche pour le vissage des capuchons (10) sur les récipients (5) dans la direction d'abaissement.
